# FASCICULE DE BREVET EUROPEEN

(11) **EP 1 893 832 B1**
(45) Date de publication et mention de la délivrance du brevet: **25.03.2009**
(21) Numéro de dépôt: 06794401.7
(22) Date de dépôt: 04.05.2006
(51) Int. Cl.: E05B 17/00, E05B 65/20

(54) **DISPOSITIF DE FERMETURE PROVISOIRE D'UN ELEMENT OUVRANT SUR UN ELEMENT FIXE D'UNE CARROSSERIE, COMPORTANT UN MOYEN DE RAPPEL PERFECTIONNE**
TEMPORÄRE VERSCHLUSSVORRICHTUNG FÜR EIN ÖFFNUNGSELEMENT AUF EINEM FESTEN KAROSSERIETEIL EINES MOTORFAHRZEUGS MIT EINEM VERBESSERTEN RÜCKFÜHRUNGSMITTEL
TEMPORARY CLOSURE DEVICE FOR AN OPENING ELEMENT ON A FIXED CHASSIS PART OF A MOTOR VEHICLE, COMPRISING AN IMPROVED RETURN MEANS

(30) Priorité: 12.05.2005 FR 0551225; 12.05.2005 FR 0551226; 12.05.2005 FR 0551228; 12.05.2005 FR 0551227; 12.05.2005 FR 0551224
(43) Date de publication de la demande: 05.03.2008
(73) Titulaire: Exsto, 26100 Romans sur Isère (FR)
(72) Inventeur: CORRE, Didier, F-78150 Le Chesnay (FR); HERMETZ, Fabrice, F-75018 Paris (FR); ASTORG, Alexandre, F-91830 Le Coudray Montceaux (FR); HUGUON, Virginie, F-92220 Bagneux (FR)
(74) Mandataire: Chevalier, Renaud Philippe
(86) Numéro de dépôt international: PCT/FR2006/050414
(87) Numéro de publication internationale: WO 2007/000524

(56) Documents cités:
- EP-A- 0 931 895
- WO-A-03/004804
- DE-U1-0202004 012 90

## Description

La présente invention se rapporte à un dispositif de fermeture provisoire d'un élément ouvrant sur un élément fixe d'une carrosserie d'un véhicule automobile.

Les chaînes de fabrication des véhicules automobiles comportent des lignes de peinture des carrosseries qui sont munies des ouvrants et notamment des portes.

Ces ouvrants ne sont pas encore équipés des dispositifs de fermeture ou de serrures et il est donc nécessaire de prévoir des dispositifs de fermeture provisoire et amovibles qui permettent de maintenir les ouvrants en position de fermeture sur la carrosserie au cours de son transfert sur la ligne de peinture.

Jusqu'à présent, les dispositifs de fermeture provisoire sont montés à la place de la serrure définitive au moyen d'organes de fixation, comme par exemple des vis.

Ces dispositif sont constitués par des pièces métalliques qui ont une durée de vie au moins égale à la durée de fabrication des véhicules sur lesquels ils sont utilisés. Les pièces métalliques risquent de détériorer la carrosserie et/ou la peinture lors de leur pose ou de leur dépose et elles doivent subir régulièrement divers traitements de nettoyage dont la fréquence dépend de la rapidité d'encrassement à chaque passage dans les lignes de peinture.

Après nettoyage, les dispositifs de fermeture provisoire doivent subir une opération de remise en conformité sur un gabarit de contrôle.

De plus, le transfert des dispositifs entre les lignes de peinture et le centre de nettoyage nécessite une infrastructure de transport et des investissements importants.

On connaît par ailleurs un dispositif de fermeture provisoire d'un élément ouvrant sur un élément fixe, tel qu'illustré dans les documents WO 03/004804 A et EP 931 895 B1, résolvant les inconvénients précédents, de conception simple et économique, ne nécessitant aucun organe de fixation ce qui permet une plus grande facilité et une plus grande rapidité de pose et de dépose du dispositif.

Le dispositif selon le document EP 931 895 B1 présente toutefois l'inconvénient de comporter une languette constituant un moyen de retenue de l'élément ouvrant qui est sujet à de fortes contraintes et déformations lors de la fermeture de l'élément ouvrant sur l'élément fixe. L'effort à vaincre lors de cette fermeture est donc important. De plus, le rayon de courbure de ladite languette peut engendrer des éclatements de peinture recouvrant le dispositif, ce qui peut constituer des impuretés particulièrement gênantes pour l'application ultérieure de peinture sur la carrosserie du véhicule.

Le dispositif selon l'invention a donc pour but de pallier les inconvénients précédents en proposant un dispositif de fermeture provisoire d'un élément ouvrant sur un élément fixe d'une carrosserie d'un véhicule automobile, ledit élément ouvrant comportant un logement destiné à recevoir une serrure et ledit élément fixe comportant au moins un orifice taraudé de fixation d'une gâche, le dispositif comprenant un corps en matière plastique muni de moyens de montage dans ledit orifice taraudé et comportant, à une première extrémité, une butée destiné à coopérer avec un premier rebord du logement lors de la fermeture de l'élément ouvrant et, à une seconde extrémité, un moyen de retenue dudit élément ouvrant dans sa position de fermeture contre l'élément fixe, et destiné à pénétrer à l'intérieur du logement derrière un second rebord dudit logement, le moyen de retenue étant formé par une languette élastique apte à fléchir sous la contrainte du second rebord lorsque l'élément ouvrant est déplacé de sa position libre vers sa position de fermeture, le corps étant prolongé dans sa zone correspondant sensiblement à la base de la languette par une platine suspendue au dessus d'une zone évidée, la platine et la languette étant reliées par une arche assurant une liaison souple.

Selon d'autres caractéristiques préférées du dispositif :
- l'arche est raccordée à la languette sensiblement en son milieu, et à la platine sensiblement à son extrémité libre,
- la platine est tournée dans une direction opposée à la première extrémité du dispositif,
- la languette et la platine forment un angle aigu,
- la languette, la platine et l'arche sont venues de matière avec le corps du dispositif,
- la languette comporte une extension plate tournée du côté de la première extrémité, ladite extension coopérant en contact par sa tranche avec le second rebord du logement, lors du déplacement de l'élément ouvrant de sa position libre vers sa position de fermeture,
- l'extension se situe dans un plan sensiblement perpendiculaire au plan de la languette,
- l'extension a la forme générale d'un triangle dont un côté forme une rampe allant en s'écartant de la languette à mesure que l'on progresse de l'extrémité vers la base de ladite languette,
- l'extension est situé à l'extrémité de la languette,
- l'épaisseur de l'extension est inférieure à 2 mm,
- l'extension est rattachée à la languette sur une longueur comprise entre environ un quart et la moitié de la longueur de la languette,
- la languette comporte à sa base une partie évidée,
- la butée comporte un moyen d'absorption du choc dû au contact du premier rebord de l'élément ouvrant lors de sa fermeture sur l'élément fixe,
- le moyen d'absorption est constitué par une portion de matière suspendu par rapport au corps, de manière à pouvoir se déformer localement sous la contrainte du premier rebord de l'élément ouvrant,
- une ouverture est ménagée dans le corps du dispositif en le traversant de part en part,
- le corps comporte au-dessous de sa face inférieure une plaque s'étendant de part et d'autre du corps et perpendiculairement à ce corps, la surface inférieure de la plaque étant pourvue d'une pluralité de plots ménageant un espace entre la plaque et la surface d'appui correspondante de l'élément fixe,
- les plots ont une longueur de l'ordre de 1 mm, ménageant un espace équivalent entre la plaque et la surface d'appui correspondante de l'élément fixe,
- les plots sont répartis sur la périphérie de la surface inférieure de la plaque,
- le corps du dispositif comporte une cavité d'accrochage permettant le passage et le maintien d'un fil rigide à l'une de ses extrémités, le fil étant apte à maintenir à son autre extrémité l'élément ouvrant dans une position d'entrebâillement,
- le corps comporte un pion contribuant à assurer sa fixation sur l'élément fixe, par son introduction dans l'orifice taraudé, la cavité traversant le pion selon son axe longitudinal.

D'autres caractéristiques et avantages de l'invention telle que définie par les revendications apparaîtront à la lecture de la description qui va suivre et faite en référence aux dessins annexés, sur lesquels :
- la figure 1 est une vue schématique en perspective de la face interne d'un élément ouvrant destiné à être maintenu en position de fermeture par le dispositif de fermeture provisoire,
- la figure 2 est une vue schématique en perspective d'un élément fixe d'une carrosserie destiné à recevoir le dispositif de fermeture provisoire,
- les figures 3A, 3B et 3C sont des vues respectivement de face, de côté et en perspective du dispositif de fermeture provisoire selon un mode de réalisation préféré de l'invention,
- la figure 4 est une vue schématique en perspective du dispositif de fermeture provisoire selon l'invention, monté sur l'élément fixe.
- la figure 5 est une vue schématique en perspective du dispositif de fermeture provisoire selon un mode de réalisation préféré de l'invention contre lequel l'élément ouvrant est disposé en butée, l'élément ouvrant étant ainsi dans la position de fermeture,
- les figures 6A, 6B et 6C sont des vues en section selon la ligne de coupe A-A représentée à la figure 3A, illustrant la séquence des opérations lors de la fermeture de l'élément ouvrant sur l'élément fixe.
- les figures 7A et 7B sont des vues en perspective du dispositif de fermeture provisoire selon un mode de réalisation préféré de l'invention sur lequel est monté un moyen écarteur permettant de maintenir là porte à distance du dispositif.

Sur les figures, on a représenté un dispositif de fermeture provisoire 10 d'un élément ouvrant 1 sur un élément fixe 5 d'une carrosserie d'un véhicule automobile.

En effet, les chaînes de fabrication des véhicules automobiles comportent notamment des lignes de peinture des carrosseries qui sont munies des éléments ouvrants, comme par exemple des portes.

Ces éléments ouvrants ne sont pas encore équipés des dispositifs de fermeture ou de serrures et il est donc nécessaire de prévoir des dispositifs de fermeture provisoire et amovibles qui permettent de maintenir les éléments ouvrants en position de fermeture sur la carrosserie.

Ainsi que représenté à la figure 1, l'élément ouvrant 1 qui est constitué dans le mode de réalisation représenté par une porte, comporte un logement 2 destiné à recevoir une serrure.

Le logement 2 est formé par une découpe réalisée sur la face interne de l'élément ouvrant 1 et comporte notamment un rebord 3 s'étendant perpendiculairement au plan de l'élément ouvrant 1 et un rebord 4 s'étendant parallèlement au plan dudit élément ouvrant 1.

Ces rebords 3 et 4 sont destinés à coopérer avec le dispositif de fermeture provisoire 10, comme on le verra ultérieurement. Ainsi que représenté à la figure 2, l'élément fixe sur lequel l'élément ouvrant 1 est destiné à venir s'appliquer en position de fermeture, comporte au moins un orifice taraudé 6 destiné à recevoir une gâche.

Dans l'exemple de réalisation représenté à la figure 2, l'élément fixe 5 comporte deux orifices 6 taraudés et parallèles.

De plus, l'élément fixe 5 comporte dans l'axe de chaque orifice taraudé 6 un évidement 7.

D'une manière générale, le dispositif de fermeture provisoire 10 représenté aux figures 3A, 3B, 3C comprend un corps 11 en matière plastique muni de moyens de montage dans les orifices taraudés 6 et comportant à, une première extrémité 11a, une butée 18 destiné à coopérer avec le rebord 3 du logement 2 lors de la fermeture de l'élément ouvrant 1 et, à une seconde extrémité 11 b, disposée au dessus du corps du dispositif, un moyen de retenue de l'élément ouvrant 1 dans sa position de fermeture contre l'élément fixe et destiné à pénétrer à l'intérieur du logement 2 derrière le rebord 4.

Le corps 11 comporte au-dessous de sa face inférieure une plaque 12 s'étendant de part et d'autre du corps 11 et perpendiculairement à ce corps 11, formant ainsi des ailes latérales destinées à la fixation du dispositif 10 sur l'élément fixe 5.

Dans ce mode de réalisation, les moyens de montage du dispositif de fermeture provisoire 10 sur l'élément fixe 5 comprennent des organes de fixation formés, d'une part, par un pion 13 disposé au-dessous de la plaque 12, et d'autre part par une vis 17-venue de matière avec le corps du dispositif et relié à ce dernier par des ergots (vis imperdable). La vis 17 est essentiellement située au dessus de la plaque 12, prête à être vissée et à traverser le plan de ladite plaque 12. Le pion 13 et la vis 17 sont disposés de façon sensiblement parallèle, chacun sur une aile correspondante de la plaque 12 et séparés par le corps 11.

Le pion 13 et la vis peuvent être disposés aux extrémités des ailes latérales de la plaque 12.

Le pion 13 comporte à son extrémité libre un cône de centrage 15 dans l'orifice taraudé 6 correspondant, ou une surface arrondie ayant le même effet. De même, la vis 17 comporte à sa pointe un cône de centrage ou une surface arrondie dans le même but.

Les moyens de montage comprennent également des organes d'emboîtement dans les évidements 7 et qui sont constitués par deux épaulements 16 disposés chacun au-dessous de la plaq-ue 12 dans l'axe correspondant du pion 13 et de la vis 17.

Le pion 13 comporte une surface de guidage lisse et une cavité 14 permettant le passage d'un outil, tel qu'un moyen écarteur 30, destiné à maintenir l'élément ouvrant 1 à distance du dispositif 10 (figures 7A et 7B). Le pion 13 peut être soit totalement cylindrique soit demi cylindrique comme représenté à la figure 3B.

L'extrémité 11a du dispositif a une forme sensiblement arrondie, s'étendant sur la hauteur du corps 11, de manière à constituer un moyen de guidage du rebord 3 du logement 2 qui vient chevaucher le corps 11 lors de la fermeture de l'élément ouvrant 1.

En outre, la butée 18 du dispositif 10 comporte un moyen d'absorption du choc dû au contact du premier rebord 3 de l'élément ouvrant 1 lors de sa fermeture sur l'élément fixe 5. Ce moyen est constitué par une portion de matière suspendue par rapport au corps 11 du dispositif 10, de manière à pouvoir se déformer localement et user des propriétés élastiques du matériau. Dans le mode de réalisation décrit, une ouverture 11d est ménagée dans le corps 11 du dispositif 10 en le traversant de part en part. Ainsi la butée 18 est formée par le centre de la portion suspendue.

Le moyen de retenu de l'élément ouvrant 1 sur l'élément fixe 5 est formé par une languette élastique 19 sensiblement plane s'étendant au-dessus du corps 11 suivant une inclinaison de l'ordre de 15 et 30° par rapport au plan vertical, défini par les axes du pion 13 et de la vis 17 (figure 3B). L'inclinaison de la languette est définie dans la direction opposée à la première extrémité 11a du dispositif 10.

Ainsi que représenté sur les figures 3A, 3B et 3C, languette 19 comporte une extension 19a plate, perpendiculaire au plan de la languette 19, tournée du côté de la première extrémité 11 a, c'est à dire du côté opposé au sens de fermeture de l'élément ouvrant (1). L'extension 19a coopère en contact par sa tranche 19b avec le second rebord 4 du logement 2, lors du déplacement de l'élément ouvrant 1 de sa position libre vers sa position de fermeture.

On notera que l'extension 19a peut avoir la forme générale d'un triangle dont un côté forme une rampe allant en s'écartant de la languette 19 à mesure que l'on progresse de l'extrémité vers la base de ladite languette 19. Cette rampe est destinée à venir au contact du second rebord 4 de l'élément ouvrant lors du déplacement de l'élément ouvrant de sa position libre, de sorte que la zone de contact est réduite au maximum.

Cette zone de contact instantané, lors du déplacement de l'élément ouvrant 1 est quasi ponctuelle, ce qui facilite le glissement du rebord 4 et entame le moins de peinture possible lorsque le dispositif 10 est déjà recouvert de peinture et qu'il est à nouveau mis au contact de l'élément ouvrant 1 lors d'une nouvelle fermeture de ce dernier.

Des moyens de rappel sont également prévus entre la languette 19 et le corps 11 du dispositif de manière à assister la languette 19 dans le retour à sa position initiale après avoir été sollicitée en déformation sous la contrainte de l'élément ouvrant 1. Le corps 11 du dispositif 10 est prolongé dans sa zone correspondant sensiblement à la base de la languette 19, par une platine 20, parallèle à la plaque 12, suspendue au dessus d'une zone évidée.

Cette platine 20 constitue une languette secondaire destinée à encaisser une partie des contraintes et de la déformation de la languette 19. Pour ce faire, comme illustré à la figure 3B, la languette 19 et la platine 20 sont reliées par une arche 21 assurant une liaison souple. L'arche 21 est raccordée à la languette 19 en son milieu, et à la platine 20 à son extrémité libre. La flexion de la languette 19 est d'autant limitée que les contraintes et la déformation sont réparties sur diverses parties du dispositif 10.

Avant le passage dans la ligne de peinture de la carrosserie sur laquelle ont été préalablement montés les éléments ouvrants 1, les éléments fixes 5 de cette carrosserie destinés à recevoir les éléments ouvrants 1 lors de leur fermeture, sont chacun équipés d'un dispositif de fermeture provisoire 10.

Pour cela, l'opérateur engage les cônes de centrage 15 du pion 13 dans l'orifice taraudé 6 correspondant de l'élément fixe 5 et exerce une pression sur le corps 11 de telle manière que, d'une part, le pion 13 pénètre dans un orifice taraudé 6 et, d'autre part, chaque épaulement 16 s'encastre dans un évidement 7 ménagé sur l'élément fixe 5.

De préférence, les évidements 7 ont une forme carrée et les épaulements 16 ont une forme cylindrique.

Le corps 11 est appliqué sur l'élément fixe 5 afin que la face inférieure 11c de ce corps 11 entre en contact avec l'élément fixe 5, comme représenté sur la figure 4.

L'opérateur engage tout d'abord le pion 13 dans l'orifice taraudé 6 correspondant et ensuite cet opérateur visse la vis 17 dans l'autre orifice taraudé 6.

En outre, comme cela est visible sur les figures 3A et 3B, La surface inférieure 11c de la plaque 12 peut être équipée de petits plots destinés à ménager un léger espace entre la plaque 12 et la surface d'appui correspondante de l'élément fixe 1. Cet espace permet de faciliter l'écoulement de liquide (traitement de surface et anticorrosion) et d'éviter le collage, en prévision du démontage du dispositif 10.

Ainsi que représenté aux figures 6A, 6B et 6C, lors de la fermeture de l'élément ouvrant 1 réalisée manuellement ou automatiquement, dans le sens de déplacement de la flèche D (figure 6A), le rebord 3 du logement 2 ménagé dans cet élément ouvrant 1 entre progressivement en contact avec la butée de l'extrémité 11a du dispositif 10 en chevauchant le corps de ce dernier, ce qui assure ainsi un ajustement automatique du corps 11 par rapport au logement 2.

Ensuite, en continuant d'exercer une poussée sur l'élément ouvrant 1, le rebord 4 du logement 2 fait fléchir la languette 19, de telle manière que ce rebord 4 passe derrière ladite languette 19, comme représenté à la figure 6.

De plus, le rebord 3 du logement 2 vient s'appliquer en butée contre la surface de l'extrémité 11a (figure 6B).

Ensuite, la languette 19 reprend sa position initiale grâce à son élasticité et assure le blocage du rebord 4 et par conséquent de l'élément ouvrant 1.

Pour augmenter l'effort de verrouillage de l'élément ouvrant 1 sur l'élément fixe 5 par le dispositif de fermeture provisoire 10, il suffit d'augmenter la largeur de la languette élastique 19.

Lors de l'ouverture de l'élément ouvrant 1 qui peut être réalisée manuellement ou automatiquement, la languette élastique 19 fléchit en sens inverse de façon à laisser passer le rebord 4 ce qui permet l'ouverture de l'élément ouvrant 1.

Pour retirer le dispositif de fermeture provisoire 10 de l'élément fixe 5, l'opérateur dévisse tout d'abord la vis 17 et ensuite exerce une traction sur le corps 11 de manière à faire sortir le pion 13 de l'orifice taraudé 6.

Le dispositif de fermeture provisoire conforme à l'invention évite toute détérioration de la peinture et/ou de la carrosserie lors de sa pose ou de sa dépose.

## Revendications

1. Dispositif de fermeture provisoire d'un élément ouvrant (1) sur un élément fixe (5) d'une carrosserie d'un véhicule automobile, ledit élément ouvrant (1) comportant un logement (2) destiné à recevoir une serrure et ledit élément fixe (5) comportant au moins un orifice taraudé (6) de fixation d'une gâche, le dispositif comprenant un corps (11) en matière plastique muni de moyens (13 ; 16 ; 17) de montage dans ledit orifice taraudé (6) et comportant, à une première extrémité (11a), une butée (18) destiné à coopérer avec un premier rebord (3) du logement (2) lors de la fermeture de l'élément ouvrant (1) et, à une seconde extrémité (11b), un moyen de retenue (19) dudit élément ouvrant (1) dans sa position de fermeture contre l'élément fixe (5), et destiné à pénétrer à l'intérieur du logement (2) derrière un second rebord (4) dudit logement (2), le moyen de retenue étant formé par une languette élastique (19) apte à fléchir sous la contrainte du second rebord (4) lorsque l'élément ouvrant (1) est déplacé de sa position libre vers sa position de fermeture, **caractérisé en ce que** le corps (11) est prolongé dans sa zone correspondant sensiblement à la base de la languette (19) par une platine (20) suspendue au dessus d'une zone évidée, la platine (20) et la languette (19) étant reliées par une arche (21) assurant une liaison souple.

2. Dispositif selon la revendication 1, **caractérisé en ce que** l'arche (21) est raccordée à la languette (19) sensiblement en son milieu, et à la platine (20) sensiblement à son extrémité libre.

3. Dispositif selon la revendication 1 ou 2, **caractérisé en ce que** la platine (20) est tournée dans une direction opposée à la première extrémité (11a) du dispositif (10).

4. Dispositif selon l'une quelconque des revendications précédentes, **caractérisé en ce que** la languette (19) et la platine (20) forment un angle aigu.

5. Dispositif selon l'une quelconque des revendications précédentes, **caractérisé en ce que** la languette (19), la platine (20) et l'arche (21) sont venues de matière avec le corps (11) du dispositif.

6. Dispositif selon l'une quelconque des revendications précédentes, **caractérisé en ce que** la languette (19) comporte une extension (19a) plate tournée du côté de la première extrémité (11a), ladite extension (19a) coopérant en contact par sa tranche (19b) avec le second rebord (4) du logement (2), lors du déplacement de l'élément ouvrant (1) de sa position libre vers sa position de fermeture.

7. Dispositif selon la revendication 6, **caractérisé en ce que** l'extension (19a) se situe dans un plan sensiblement perpendiculaire au plan de la languette (19).

8. Dispositif selon la revendication 6 ou 7, **caractérisé en ce que** l'extension (19a) a la forme générale d'un triangle dont un côté forme une rampe allant en s'écartant de la languette (19) à mesure que l'on progresse de l'extrémité vers la base de ladite languette (19).

9. Dispositif selon l'une quelconque des revendications 6 à 8, **caractérisé en ce que** l'extension (19a) est situé à l'extrémité de la languette (19).

10. Dispositif selon l'une quelconque des revendications 6 à 9, **caractérisé en ce que** l'épaisseur de l'extension (19a) est inférieure à 2 mm.

11. Dispositif selon l'une quelconque des revendications 6 à 10, **caractérisé en ce que** l'extension (19a) est rattachée à la languette (19) sur une longueur comprise entre environ un quart et la moitié de la longueur de la languette (19).

12. Dispositif selon l'une quelconque des revendications 6 à 11, **caractérisé en ce que** la languette (19) comporte à sa base une partie évidée.

13. Dispositif selon l'une quelconque des revendications précédentes, **caractérisé en ce que** la butée (18) comporte un moyen d'absorption du choc dû au contact du premier rebord (3) de l'élément ouvrant (1) lors de sa fermeture sur l'élément fixe (5).

14. Dispositif selon la revendication 13, **caractérisé en ce que** le moyen d'absorption est constitué par une portion de matière suspendue par rapport au corps (11), de manière à pouvoir se déformer localement sous la contrainte du premier rebord (3) de l'élément ouvrant (1).

15. Dispositif selon la revendication 14, **caractérisé en ce qu'**une ouverture (11d) est ménagée dans le corps (11) du dispositif (10) en le traversant de part en part.

16. Dispositif selon l'une quelconque des revendications précédentes, **caractérisé en ce que** le corps (11) comporte au-dessous de sa face inférieure une plaque (12) s'étendant de part et d'autre du corps (11) et perpendiculairement à ce corps (11), la surface inférieure (11c) de la plaque (12) étant pourvue d'une pluralité de plots (16) ménageant un espace entre la plaque (12) et la surface d'appui correspondante de l'élément fixe (1).

17. Dispositif selon la revendication 16, **caractérisé en ce que** les plots (16) ont une longueur de l'ordre de 1 mm, ménageant un espace équivalent entre la plaque (12) et la surface d'appui correspondante de l'élément fixe (1).

18. Dispositif selon la revendication 16, **caractérisé en ce que** les plots (16) sont répartis sur la périphérie de la surface inférieure (11c) de la plaque (12).

19. Dispositif selon l'une quelconque des revendications précédentes, **caractérisé en ce que** le corps (11) du dispositif (10) comporte une cavité (14) d'accrochage permettant le passage et le maintien d'un fil (30) rigide à l'une de ses extrémités, le fil (30) étant apte à maintenir à son autre extrémité l'élément ouvrant (1) dans une position d'entrebâillement.

20. Dispositif selon la revendication 20, **caractérisé en ce que** le corps (11) comporte un pion (13) contribuant à assurer sa fixation sur l'élément fixe (5), par son introduction dans l'orifice taraudé (6), la cavité (14) traversant le pion (13) selon son axe longitudinal.

## Claims

1. Device for provisionally closing an opening element (1) on a fixed element (5) of a motor vehicle body, the said opening element (1) comprising a housing (2) designed to receive a lock and the said fixed element (5) comprising at least one tapped orifice (6) for the attachment of a catch, the device comprising a body (11) made of plastic furnished with means (13; 16; 17) for mounting in the said tapped orifice (6) and comprising, at a first end (11a), a stop (18) designed to interact with a first edge (3) of the housing (2) when the opening element (1) is closed and, at a second end (11b), a means (19) for the retention of the said opening element (1) in its closed position against the fixed element (5), and designed to penetrate the inside of the housing (2) behind a second edge (4) of the said housing (2), the retention means being formed by an elastic tongue (19) capable of bending under the stress of the second edge (4) when the opening element (1) is moved from its free position to its closed position, **characterized in that** the body (11) is extended in its zone corresponding substantially to the base of the tongue (19) by a plate (20) suspended above a recessed zone, the plate (20) and the tongue (19) being connected by an arch (21) ensuring a flexible connection.

2. Device according to Claim 1, **characterized in that** the arch (21) is connected to the tongue (19) substantially in its middle, and to the plate (20) substantially at its free end.

3. Device according to Claim 1 or 2, **characterized in that** the plate (20) is turned in a direction opposite to the first end (11a) of the device (10).

4. Device according to any one of the preceding claims, **characterized in that** the tongue (19) and the plate (20) form an acute angle.

5. Device according to any one of the preceding claims, **characterized in that** the tongue (19), the plate (20) and the arch (21) are made in one piece with, and of the same material as, the body (11) of the device.

6. Device according to any one of the preceding claims, **characterized in that** the tongue (19) comprises a flat extension (19a) turned on the side of the first end (11a), the said extension (19a) interacting in contact via its edge (19b) with the second edge (4) of the housing (2) when the opening element (1) moves from its free position to its closed position.

7. Device according to Claim 6, **characterized in that** the extension (19a) is situated in a plane substantially perpendicular to the plane of the tongue (19).

8. Device according to Claim 6 or 7, **characterized in that** the extension (19a) has the general shape of a triangle one side of which forms a ramp going away from the tongue (19) moving from the end to the base of the said tongue (19).

9. Device according to any one of Claims 6 to 8, **characterized in that** the extension (19a) is situated at the end of the tongue (19).

10. Device according to any one of Claims 6 to 9, **characterized in that** the thickness of the extension (19a) is less than 2 mm.

11. Device according to any one of Claims 6 to 10, **characterized in that** the extension (19a) is attached to the tongue (19) over a length of between approximately a quarter and half of the length of the tongue (19).

12. Device according to any one of Claims 6 to 11, **characterized in that** the tongue (19) comprises a recessed portion at its base.

13. Device according to any one of the preceding claims, **characterized in that** the stop (18) comprises a means of absorbing the impact due to the contact of the first edge (3) of the opening element (1) when it is closed on the fixed element (5) .

14. Device according to Claim 13, **characterized in that** the absorption means consists of a portion of material suspended relative to the body (11), so as to be able to deform locally under the stress of the first edge (3) of the opening element (1).

15. Device according to Claim 14, **characterized in that** an opening (11d) is arranged in the body (11) of the device (10) passing right through it.

16. Device according to any one of the preceding claims, **characterized in that** the body (11) comprises, beneath its lower face, a plate (12) extending on either side of the body (11) and perpendicularly to this body (11), the lower surface (11c) of the plate (12) being provided with a plurality of pads (16) arranging a space between the plate (12) and the corresponding bearing surface of the fixed element (5).

17. Device according to Claim 16, **characterized in that** the pads (16) have a length, of the order of 1 mm, arranging an equivalent space between the plate (12) and the corresponding bearing surface of the fixed element (5).

18. Device according to Claim 16, **characterized in that** the pads (16) are distributed over the periphery of the lower surface (11c) of the plate (12) .

19. Device according to any one of the preceding claims, **characterized in that** the body (11) of the device (10) comprises a coupling cavity (14) allowing the passage and retention of a rigid wire (30) at one of its ends, the wire (30) being capable of holding at its other end the opening element (1) in a partially open position.

20. Device according to Claim 20, **characterized in that** the body (11) comprises a post (13) helping to provide its attachment to the fixed element (5), by its insertion into the tapped orifice (6), the cavity (14) passing through the pin (13) on its longitudinal axis.

## Patentansprüche

1. Provisorische Verschlussvorrichtung eines Öffnungselements (1) an einem festen Element (5) einer Karosserie eines Kraftfahrzeugs, wobei das Öffnungselement (1) ein Gehäuse (2) umfasst, das dazu bestimmt ist, ein Schloss aufzunehmen, und wobei das feste Element (5) mindestens eine Gewindeöffnung (6) zur Befestigung eines Schließers umfasst, wobei die Vorrichtung einen Körper (11) aus Kunststoff umfasst, der mit Mitteln (13; 16; 17) zur Montage in der Gewindeöffnung (6) versehen ist und an einem ersten Ende (11a) einen Anschlag (18), der dazu bestimmt ist, beim Schließen des Öffnungselements (1) mit einem ersten Rand (3) des Gehäuses (2) zusammenzuwirken, und an einem zweiten Ende (11b) ein Mittel (19) zum Halten des Öffnungselements (1) in seiner Verschlussposition gegen das feste Element (5) umfasst, das dazu bestimmt ist, in das Innere des Gehäuses (2) hinter einen zweiten Rand (4) des Gehäuses (2) einzudringen, wobei das Haltemittel durch eine elastische Zunge (19) gebildet wird, die geeignet ist, sich unter der Beaufschlagung durch den zweiten Rand (4) zu biegen, wenn das Öffnungselement (1) aus seiner freien Position in seine Verschlussposition verschoben wird, **dadurch gekennzeichnet, dass** der Körper (11) in seinem im Wesentlichen der Basis der Zunge (19) entsprechenden Bereich durch eine Platte (20) verlängert ist, die über einem ausgesparten Bereich hängt, wobei die Platte (20) und die Zunge (19) über einen Bogen (21) verbunden sind, der für eine flexible Verbindung sorgt.

2. Vorrichtung nach Anspruch 1, **dadurch gekennzeichnet, dass** der Bogen (21) im Wesentlichen in der Mitte der Zunge (19) und im Wesentlichen am freien Ende der Platte (20) angebracht ist.

3. Vorrichtung nach Anspruch 1 oder 2, **dadurch gekennzeichnet, dass** die Platte (20) in eine zum ersten Ende (11a) der Vorrichtung (10) entgegengesetzt verlaufende Richtung weist.

4. Vorrichtung nach einem der vorhergehenden Ansprüche, **dadurch gekennzeichnet, dass** die Zunge (19) und die Platte (20) einen spitzen Winkel bilden.

5. Vorrichtung nach einem der vorhergehenden Ansprüche, **dadurch gekennzeichnet, dass** die Zunge (19), die Platte (20) und der Bogen (21) einteilig mit dem Körper (11) der Vorrichtung und aus demselben Material wie dieser sind.

6. Vorrichtung nach einem der vorhergehenden Ansprüche, **dadurch gekennzeichnet, dass** die Zunge (19) eine zur Seite des ersten Endes (11a) weisende flache Verlängerung (19a) umfasst, die über ihre Kante (19b) in Kontakt mit dem zweiten Rand (4) des Gehäuses (2) zusammenwirkt, wenn das Öffnungselement (1) aus seiner freien Position in seine Verschlussposition verschoben wird.

7. Vorrichtung nach Anspruch 6, **dadurch gekennzeichnet, dass** sich die Verlängerung (19a) in einer im Wesentlichen senkrecht zur Ebene der Zunge (19) verlaufenden Ebene befindet.

8. Vorrichtung nach Anspruch 6 oder 7, **dadurch gekennzeichnet, dass** die Verlängerung (19a) die allgemeine Form eines Dreiecks hat, dessen eine Seite eine Rampe bildet, die sich von der Zunge (19) entfernt, wenn man sich vom Ende zur Basis der Zunge (19) bewegt.

9. Vorrichtung nach einem der Ansprüche 6 bis 8, **dadurch gekennzeichnet, dass** sich die Verlängerung (19a) am Ende der Zunge (19) befindet.

10. Vorrichtung nach einem der Ansprüche 6 bis 9, **dadurch gekennzeichnet, dass** die Dicke der Verlängerung (19a) weniger als 2 mm beträgt.

11. Vorrichtung nach einem der Ansprüche 6 bis 10, **dadurch gekennzeichnet, dass** die Verlängerung (19a) über eine Länge zwischen ungefähr einem Viertel und der Hälfte der Länge der Zunge (19) an der Zunge (19) angebracht ist.

12. Vorrichtung nach einem der Ansprüche 6 bis 11, **dadurch gekennzeichnet, dass** die Zunge (19) an ihrer Basis einen ausgenommenen Teil umfasst.

13. Vorrichtung nach einem der vorhergehenden Ansprüche, **dadurch gekennzeichnet, dass** der Anschlag (18) ein Mittel zur Absorption des durch den Kontakt des ersten Rands (3) des Öffnungselements (1) mit dem festen Element (5) bei dessen Schließen verursachten Aufpralls umfasst.

14. Vorrichtung nach Anspruch 13, **dadurch gekennzeichnet, dass** das Absorptionsmittel aus einem Materialabschnitt besteht, der bezüglich des Körpers (11) hängt, so dass er sich unter Beaufschlagung durch den ersten Rand (3) des Öffnungselements (1) örtlich verformen kann.

15. Vorrichtung nach Anspruch 14, **dadurch gekennzeichnet, dass** eine Öffnung (11d) im Körper (11) der Vorrichtung (10) vorgesehen ist und diesen von einer Seite zur anderen durchquert.

16. Vorrichtung nach einem der vorhergehenden Ansprüche, **dadurch gekennzeichnet, dass** der Körper (11) unter seiner Innenfläche eine Platte (12) umfasst, die sich von einer Seite des Körpers (11) zur anderen und senkrecht zu diesem erstreckt, wobei die untere Fläche (11c) der Platte (12) mit mehreren Klötzen (16) versehen ist, die einen Raum zwischen der Platte (12) und der entsprechenden Stützfläche des festen Elements (5) definieren.

17. Vorrichtung nach Anspruch 16, **dadurch gekennzeichnet, dass** die Klötze (16) eine Länge von ungefähr 1 mm haben und einen entsprechenden Raum zwischen der Platte (12) und der entsprechenden Stützfläche des festen Elements (5) definieren.

18. Vorrichtung nach Anspruch 16, **dadurch gekennzeichnet, dass** die Klötze (16) über den Umfang der unteren Fläche (11c) der Platte (12) verteilt sind.

19. Vorrichtung nach einem der vorhergehenden Ansprüche, **dadurch gekennzeichnet, dass** der Körper (11) der Vorrichtung (10) einen Koppelhohlraum (14) umfasst, der das Durchführen und das Halten eines starren Drahts (30) an einem seiner Enden gestattet, wobei der Draht (30) geeignet ist, an seinem anderen Ende das Öffnungselement (1) in einer halb offenen Position zu halten.

20. Vorrichtung nach Anspruch 20, **dadurch gekennzeichnet, dass** der Körper (11) einen Bolzen (13) umfasst, der durch seine Einführung in die Gewindeöffnung (6) zur Gewährleistung seiner Befestigung am festen Element (5) beiträgt, wobei der Hohlraum (14) gemäß seiner Längsachse durch den Bolzen (13) geht.
